# EUROPÄISCHE PATENTSCHRIFT

(11) **EP 0 784 807 B1**
(45) Veröffentlichungstag und Bekanntmachung des Hinweises auf die Patenterteilung: **12.08.1998**
(21) Anmeldenummer: 95905036.0
(22) Anmeldetag: 04.01.1995
(51) Int. Cl.: G03G 15/00

(54) **DRUCKEINRICHTUNG ZUM FRONT- UND/ODER RÜCKSEITIGEN BEDRUCKEN EINES BANDFÖRMIGEN AUFZEICHNUNGSTRÄGERS**
DEVICE FOR PRINTING THE FRONT AND/OR BACK OF A STRIP SUBSTRATE
DISPOSITIF POUR L'IMPRESSION RECTO ET/OU VERSO D'UN SUPPORT D'IMPRESSION EN FORME DE BANDE

(30) Priorität: 06.10.1994 DE 4435797
(43) Veröffentlichungstag der Anmeldung: 23.07.1997
(73) Patentinhaber: Océ Printing Systems GmbH, 85586 Poing (DE)
(72) Erfinder: CREUTZMANN, Edmund, D-85570 Markt Schwaben (DE); KOPP, Walter, D-82024 Taufkirchen (DE); HERZOG, Heinz, D-81371 München (DE)
(74) Vertreter: Schaumburg, Thoenes, Thurn Patentanwälte
(86) Internationale Anmeldenummer: DE9500008
(87) Internationale Veröffentlichungsnummer: WO9611424

(56) Entgegenhaltungen:
- EP-A- 0 257 789
- XEROX DISCLOSURE JOURNAL, Bd. 9,Nr. 3, Mai 1984 STAMFORD, CONN US, Seiten 201-203, EDWARD C. MCIRVINE 'Method for duplex printing on continuous web paper'
- IBM TECHNICAL DISCLOSURE BULLETIN, Bd. 22,Nr. 6, November 1979 NEW YORK US, Seiten 2465-2466, K. SANDERS 'Two-path electrophotographic print process' in der Anmeldung erwähnt

## Beschreibung

Die Erfindung betrifft eine Druckeinrichtung zum front- und rückseitigen Bedrucken eines bandförmigen Aufzeichnungsträgers mit darin angeordneter Wendeeinrichtung mit zugehöriger Zuführeinrichtung.

Von modernen elektrografischen Drucksystemen wird in stark zunehmendem Maße ein hoher wirtschaftlicher Kundennutzen und eine breitgefächerte Flexibilität erwartet. Hierzu spielt sowohl die effektive Nutzung von Bedruckstoffen als auch die flexible Gestaltung der Druckinformation eine große Rolle.

Im Markt haben sich überall da, wo eine hohe Geräteverfügbarkeit bei großem Druckvolumen und breitem Bedruckstoffspektrum gefordert sind, endlosverarbeitende (FAN-FOLD) elektrografische Drucksysteme durchgesetzt, die einen bandförmigen Aufzeichnungsträger einseitig bedrucken. Diese Drucksysteme haben jedoch den Nachteil, daß ein Wechsel zwischen einseitigem und doppelseitigem Druck nicht möglich ist. Dies führt beim Anwender sowohl zu einer wirtschaftlich ungünstigen Situation als auch zu einem Widerspruch zu den zeitgemäßen Anforderungen zur Rohstoffnutzung. Damit können viele kundenspezifische Anwendungen, welche zwingend doppelseitigen Druck erfordern (Broschüren, Bücher usw.), nicht befriedigt werden, zumal elektrografische Hochleistungsdrucker dann besonders wirtschaftlich sind, wenn sie möglichst unterbrechungsfrei betrieben werden.

Zur Erzeugung von Mehrfarben- und Rückseitendruck mit Endlospapier arbeitenden elektrografischen Druckgeräten ist es aus der EP-B1-01 54 695 bekannt, zwei Endlospapierdrucker hintereinander zu betreiben, wobei das im ersten Drucker bedruckte Papier gewendet und nachfolgend im zweiten Drucker auf der zweiten Seite bedruckt wird.

Durch den erforderlichen zweiten Drucker ist der Aufwand erheblich.

Es ist weiterhin aus der Literaturstelle IBM Technical Disclosure Bulletin Vol. 22, Nr. 6 vom November 1979, Seite 2465 bis 2466 eine elektrofotografische Druckeinrichtung zum Bedrucken von bandförmigen Aufzeichnungsträgern bekannt, mit der es möglich ist, den Aufzeichnungsträger auf beiden Seiten zu bedrucken. Zu diesem Zwecke wird der Aufzeichnungsträger von einem Vorratsstapel abgezogen, einer Umdruckstation zugeführt und auf einer Seite mit Tonerbildern versehen. Nach dem Fixieren wird der Aufzeichnungsträger mit Hilfe einer Wendeeinrichtung aus Umlenkstangen gewendet und erneut der Umdruckstation zugeführt. Nach dem Bedrucken der Rückseite des Aufzeichnungsträgers mit Tonerbildern erfolgt eine erneute Fixierung in der Fixierstation.

Diese alte Literaturstelle beschreibt prinzipiell den Duplexdruck mit Endlosaufzeichnungsträgern. Der Vorschlag hat jedoch nie zu einem Produkt geführt. Weiterhin ist die beschriebene elektrografische Druckeinrichtung ausschließlich zum beidseitigen Bedrucken des Aufzeichnungsträgers geeignet. Ein Betriebsartenwechsel ist nicht vorgesehen. Die verwendete Wendeeinrichtung aus Umlenkstangen erfordert ein manuelles Durchfädeln des Aufzeichnungsträgers, außerdem verlangt die Art der Anordung der Umlenkstangen viel Einbauplatz.

In der Literaturstelle XEROX DISCLOSURE JOURNAL, BAND 9, Nr. 3, Mai 1984, Stanford, Connecticut, USA, Seiten 201 bis 203 werden Verfahren zum Duplexdruck mit einem bandförmigen Aufzeichnungsträger mit unterschiedlich aufgebauten elektrofotografischen Druckeinrichtungen beschrieben. Dabei wird bei einem ersten Duplexdruckverfahren zunächst auf eine Frontseite des Aufzeichnungsträgers ein Tonerbild aufgebracht und dann der Aufzeichnungsträger mitsamt dem Tonerbild gewendet und gleichzeitig, oder unmittelbar vor dem Wenden das Tonerbild durch eine im Bereich der Wendeeinrichtung angebrachte erste Fixiereinrichtung fixiert. Danach wird mit Hilfe der Umdruckstation ein Rückseitentonerbild aufgebracht, das dann wiederum mit Hilfe einer ausgangsseitig zur Druckeinrichtung angebrachten weiteren Fixiereinrichtung fixiert wird. Bei einem zweiten Verfahren zum Erzeugen von Duplexdruck wird zunächst mit Hilfe der Umdruckstation ein Frontseitentonerbild aufgebracht. Danach wird der Aufzeichnungsträger gewendet und es erfolgt das Aufbringen des Rückseitentonerbildes. Über eine ausgangsseitig angeordnete Fixierstation werden beide Tonerbilder gleichzeitig fixiert. Bei einem dritten Verfahren zum Erzeugen von Simplexdruck auf einem schmalen oder doppelbreiten Aufzeichnungsträger erfolgt der Auftrag des einzigen Tonerbildes mit einer entsprechend breitenangepaßten Umdruckstation, wobei dann das Tonerbild über eine ausgangsseitige breitenangepaßte Fixierstation fixiert wird.

Ein Umschalten zwischen den einzelnen Betriebsarten, z. B. Duplex und Simplex innerhalb einer einzigen Druckeinrichtung mit entsprechender Anpassung des Papiertransports ist nicht vorgesehen. Weiterhin wird für jede Betriebsart ein spezieller Fixierstationenaufbau vorgeschlagen.

Damit mit der erfindungsgemäßen Druckeinrichtung im Duplexbetrieb gedruckt werden kann, muß der Aufzeichnungsträger über einen Rückführungskanal der Wendestation zugeführt werden. Diese ist vorzugsweise mit einer vollautomatischen Einfädeleinrichtung ausgestattet. Dabei besteht das Problem, daß sich die Papierbahn, bevor sie den Wendeeingang erreicht, abhängig von ihrer Beschaffenheit stauen kann. Der aufwendige Einlegevorgang muß dann wiederholt werden.

Bei einem Druckstopp muß die Papierbahn vom Papiertransport seitengerecht gestoppt und bei einem Druckstart seitengerecht wieder gestartet werden.

Da bei jedem Papierbahnstopp eine Verzögerungsstrecke und bei jedem Papierbahnstart eine Beschleunigungsstrecke erforderlich sind, muß nach einem Stoppvorgang die Papierbahn wieder so weit vor die Umdruckstelle zurückgezogen werden, daß diese bei einem Wiederstart beschleunigt und für den Umdruck synchronisiert werden kann.

Die Papiertransportrollen des Rückführungskanals unterstützen die Rückzugsbewegung des Papiertransportes, damit dieser Papierrückzug möglichst bei entspannter Papierbahn durchgeführt werden kann. Eine Überlastung der Papiertransportlochung bzw. ein zu starkes Ausweiten der Transportlochungen, was zu Druckbildpositionierungsfehlern nach dem Wiederstart führt, wäre ohne diese Rückzugsentlastung die Folge.

Die Zugrollenkräfte müssen für den Druckbetrieb so ausgelegt sein, daß ein sicherer Abtransport der Papierbahn aus der Fixierstation gewährleistet ist. Außerdem dürfen die Zugrollenkräfte nicht so groß sein, daß sie durch den Fixierspalt zwischen Andruck- und Fixierwalze wirken und damit den Papierlauf in der Fixierstation nachteilig beeinträchtigen.

Beim Rücktransport nach einem Papierstopp ziehen die Zugrollen der Rückseitenbahn das Papier lastlos aus der Staplereinheit oder aus einer Nachverarbeitungsschlaufe. Die Zugrollen der Vorderseitenbahn müssen jedoch die Papierbahn durch die Duplex-Rückführung und den Papierbahn-Wender zurückziehen. Der Widerstand ist dadurch so groß, daß dies bis zum Papierriß während des Papierrückzuges führen kann.

Ziel der Erfindung ist es deshalb, eine Druckeinrichtung zum front- und rückseitigen Bedrucken eines bandförmigen Aufzeichnungsträgers mit einer Wendeeinrichtung mit zugehöriger Zuführeinrichtung für den Aufzeichnungsträger bereitzustellen, die einen leichten und einfachen Betriebsartenwechsel ermöglicht.

Die Druckeinrichtung soll weiterhin so ausgestaltet sein, daß ein sicheres Einfädeln des Aufzeichnungsträgers in die Wendestation gewährleistet ist.

Ein weiteres Ziel der Erfindung ist es, die Druckeinrichtung so auszugestalten, daß ohne Beschädigung des Aufzeichnungsträgers der Druckbetrieb unterbrochen und wieder aufgenommen werden kann.

Dadurch, daß die Aggregate der Druckeinrichtung, insbesondere die Fixierstation und die Umdruckstation, jeweils eine nutzbare Breite von mindestens der doppelten Bandbreite des Auzeichnungsträgers haben, ist in Verbindung mit der eingangsseitigen steuerbaren Transporteinrichtung des Verbindungskanals zur Wendestation ein leichter Betriebsartenwechsel und ein leichtes Einlegen des Aufzeichnungsträgers in die Druckeinrichtung möglich.

Die gemäß einer Ausführungsform der Erfindung bevorzugt der eingangsseitigen Transporteinrichtung des Verbindungskanals zugeordnete Einrichtung zum Einstellen der Friktionskraft auf den Aufzeichnungsträger gestattet eine Anpassung an unterschiedliche Aufzeichnungsträgermaterialien und verhindert so eine Beschädigung. Über den mechanisch entkoppelbaren Stellantrieb kann bedarfsabhängig und ohne Werkzeug der Andruckkraftbereich und die Bezugslage der Einrichtung eingestellt werden.

Enthält der Verbindungskanal, gemäß einer weiteren Ausführungsform, eingangs- und ausgangsseitig angeordnete steuerbare Transporteinrichtungen und wird durch die Bemessung seiner lichten Weite ein Ausknicken des Aufzeichnungsträgers verhindert, ist ein störungsfreies Anhalten und Wiederanfahren des Druckers möglich.

Ausführungsformen der Erfindung sind in den Zeichnungen dargestellt und werden im folgenden beispielsweise näher beschrieben. Es zeigen
Figur 1 eine schematische Darstellung einer elektrografischen Druckeinrichtung zum Bedrucken von bandförmigen Aufzeichnungsträgern im Duplexbetrieb,
Figur 2 eine schematische Darstellung derselben elektrografischen Druckeinrichtung im Simplexbetrieb zum Bedrucken eines einzelnen breiten Aufzeichnungsträgers,
Figur 3 eine schematische Darstellung derselben elektrografischen Druckeinrichtung im Simplexbetrieb zum parallelen Bedrucken von zwei schmalen Aufzeichnungsträgern,
Figur 4 eine schematische Darstellung einer in der elektrografischen Druckeinrichtung angeordneten Wendeeinrichtung,
Figur 5 eine schematische Darstellung der in der elektrografischen Druckeinrichtung angeordneten Wendeeinrichtung in Seitenansicht,
Figur 6 eine schematische Schnittdarstellung der Papierführung in der Wendeeinrichtung entlang der Schnittlinie C-C der Figur 4,
Figur 7 eine schematische Schnittdarstellung der Papierführung in der Wendeeinrichtung entlang der Schnittlinie B-B der Figur 4,
Figur 8 eine schematische Darstellung der Papierführung im Bereich der seitlichen Umkehreinrichtungen,
Figur 9 eine schematische Darstellung der Wendeeinrichtung in Serviceposition,
Figur 10 eine schematische Darstellung der Wendeeinrichtung in Betriebslage,
Figur 11 eine schematische Schnittdarstellung der Druckeinrichtung,
Figur 12 eine schematische Darstellung einer Rückführeinrichtung zur Wendeeinrichtung,
Figur 13 eine schematische Darstellung der Rückführeinrichtung zur Wendeeinrichtung von vorne,
Figur 14 eine schematische Darstellung der Rückführeinrichtung zur Wendeeinrichtung von oben,
Figur 15 eine schematische Darstellung einer der Rückführeinrichtung eingangsseitig zugeordneten Transporteinrichtung in Abschwenklage,
Figur 16 eine schematische Darstellung einer der Rückführeinrichtung eingangsseitig zugeordneten Transporteinrichtung in Anschwenklage,
Figur 17 eine schematische Schnittdarstellung einer in der Transporteinrichtung angeordneten Andruckwalzeneinheit,
Figur 18 eine schematische Perspektivdarstellung der Andruckwalzeneinheit,
Figur 19 eine schematische Schnittdarstellung eines in der Transporteinrichtung angeordneten Stellantriebes im eingekoppelten, fixierten Zustand und
Figur 20 eine schematische Schnittdarstellung des Stellantriebes im entkoppelten Verstellzustand.

Ein elektrografisches Druckgerät zum Bedrucken von bandförmigen Aufzeichnungsträgern 10 unterschiedlicher Bandbreite enthält als Zwischenträger 11 eine elektromotorisch angetriebene Fotoleitertrommel. Anstelle der Fotoleitertrommel läßt sich jedoch auch ein bandförmiger Zwischenträger, z.B. ein OPC-Band verwenden oder eine Magneto-Styli-Anordnung, wie sie z.B. in der EP-B1-0 191 521 beschrieben ist. Um den Zwischenträger 11 gruppieren sich die verschiedenen Aggregate für den elektrofotografischen Prozeß. Diese sind im wesentlichen: Eine Ladeeinrichtung 12 in Form eines Ladekorotrons zum Aufladen des Zwischenträgers 11; ein Zeichengenerator 13 mit einem Leuchtdiodenkamm zum zeichenabhängigen Belichten des Zwischenträgers 11, der sich über die gesamte nutzbare Breite des Zwischenträgers 11 erstreckt; eine Entwicklerstation 14 zum Einfärben des zeichenabhängigen Ladungsbildes auf dem Zwischenträger 11 mit Hilfe eines Ein- oder Zweikomponentenentwicklergemisches; eine Umdruckstation 15, die sich über die Breite des Zwischenträgers 11 erstreckt und mit der die Tonerbilder auf den Aufzeichnungsträger 10 übertragen werden. Zum Entfernen des Resttoners nach der Entwicklung und dem Umdruck ist eine Reinigungsstation 16 vorgesehen, mit darin integrierter Reinigungsbürste mit zugehöriger Absaugeinrichtung sowie einer Entladeeinrichtung 17. Der Zwischenträger 11 wird elektromotorisch angetrieben und im Druckbetrieb in Pfeilrichtung bewegt.

Weiterhin enthält die Druckeinrichtung eine der Umdruckstation 15 in Transportrichtung des Aufzeichnungsträgers nachgeordnete Fixierstation 18, die als Thermodruckfixierstation ausgebildet ist, mit einer beheizten Fixierwalze 19 mit zugehöriger Andruckwalze 20, sowie eine der Fixierstation nachgeordnete Zuführeinrichtung 21 mit Führungsrollen zur Zuführung des Aufzeichnungsträgers 10 zu einer internen Stapeleinrichtung 22/1 oder zu einer außerhalb der Druckeinrichtung angeordneten externen Stapel- oder sonstigen Nachverarbeitungseinrichtung 22/2. Anstelle der dargestellten Fixierstation sind auch andere Fixierstationen, z.B. mit einem beheizten oder unbeheizten Zulaufsattel oder eine Kaltfixierstation möglich. Der bandförmige Aufzeichnungsträger 10 ist z.B. als vorgefaltetes, mit Randperforationen versehenes Endlospapier konfektioniert und wird ausgehend von einem internen 23/1 oder externen 23/2 Vorratsbereich über Zuführrollen 24 einer abschwenkbaren Papierteilereinrichtung der Umdruckstation 15 zugeführt. Es ist jedoch auch möglich, einen Aufzeichnungsträger ohne Randperforationen über eine Rollenzuführung zuzuführen.

Der Transport des Aufzeichnungsträgers erfolgt dabei vorzugsweise über eine der Umdruckstation 15 zugeordnete Transporteinrichtung 25 in Form von mit Stiften versehenen Transportbändern 26, die über Antriebswellen 27 geführt in die Randperforationen des Aufzeichnungsträgers 10 eingreifen. Für den Fall, daß ein transportlochfreier Aufzeichnungsträger verwendet wird, ist eine entsprechend angepaßte Transporteinrichtung vorzusehen, die den Aufzeichnungsträger z.B. durch Friktion, gesteuert durch eine Synchronisationsmarken abtastende Steueranordnung transportiert. Weiterhin ist im Gehäusebereich der Druckeinrichtung und zwar in einem Aufnahmebereich für den internen Vorratsstapel 23/1 eine Wendeeinrichtung 28 angeordnet, deren Aufbau und Funktion später erläutert wird und über die zum Bedrucken der Rückseite der bereits auf der Frontseite bedruckte Aufzeichnungsträger gewendet und erneut der Umdruckstation 15 zugeführt wird.

Die Wendeeinrichtung 28 steht mit der Fixierstation 18 über einen Rückführkanal 29 in Verbindung.

Gesteuert wird die Druckeinrichtung über eine Druckersteuerung, die hier schematisch dargestellt ist, mit einer Zentraleinheit CPU, einem Seitenspeicher SP, der seitenabhängig in Speicherbereiche unterteilt ist sowie einer Datensteuereinheit DC. Sämtliche Einheiten der Steuerung sind über ein BUS-System untereinander und mit den Aggregaten der Druckeinrichtung verbunden.

Die elektrografische Druckeinrichtung ist zum Bedrucken von Aufzeichnungsträgern mit unterschiedlicher Bandbreite geeignet. Zu diesem Zwecke weist der Zwischenträger 11 (Fotoleitertrommel) eine nutzbare Breite auf, die der größtmöglichen Aufzeichnungsträgerbreite entspricht (z.B. einen breiten Aufzeichnungsträger mit einer Breite entsprechend dem Format DIN A3 quer). Diese Breite entspricht der doppelten DIN A4 Bandbreite. Damit ist es möglich, im Bereich der Umdruckstation 15 zwei schmälere Aufzeichnungsträgerbahnen im Format DIN A4 längs nebeneinander anzuordnen. Die Fixierstation 18 und die anderen elektrofotografischen Aggregate, wie Entwicklerstation 14, Zeichengenerator 13, Reinigungsstation 16 sind entsprechend dieser nutzbaren Breite ausgelegt.

Eine Anpassung der Breite des Zeichengenerators 13 an unterschiedliche Aufzeichnungsträgerbreiten bedarf keiner mechanischen Änderung am Zeichengenerator, wenn, wie in diesem Fall, ein LED-Zeichengenerator verwendet wird, mit einer Vielzahl von in Reihen angeordneten LED's. Eine Anpassung an die verwendete Aufzeichnungsträgerbreite erfolgt durch Ansteuerung elektronisch.

Zur Anpassung der Transporteinrichtung 25 an verschiedene Aufzeichnungsträgerbreiten kann die Transporteinrichtung breitenverstellbar ausgestaltet sein. Dies kann z.B. dadurch erreicht werden, daß die Antriebsräder, die die in die Randperforationen des Aufzeichnungsträgers eingreifenden Transportbänder (Noppenbänder) tragen auf Mehrkantwellen verschieblich gelagert sind.

Werden im Bereich der Umdruckstation 15 zwei schmale Aufzeichnungsträgerbahnen nebeneinander angeordnet und transportiert, so reicht es normalerweise aus, nur für die jeweils außenliegenden Randperforationen der Aufzeichnungsträgerbahnen eine Transportvorrichtung vorzusehen. Bei entsprechender Auslegung ist es deshalb möglich, für den breiten Aufzeichnungsträger und den oder die schmäleren Aufzeichnungsträger dieselben Transportbänder zu verwenden, ohne daß diese verstellt werden müssen. Sollte es trotzdem notwendig sein, die Aufzeichnungsträger beidseitig zu führen, so können für den Betrieb mit zwei nebeneinander angeordneten schmalen Aufzeichnungsträgern mittig gesonderte Transportelemente angeordnet sein, die in die Randperforationen der Aufzeichnungsträger eingreifen. Damit diese Transportelemente beim Betrieb mit nur einem breiten Aufzeichnungsträger nicht stören, können sie ab- und aufsteckbar oder abschwenkbar angeordnet sein oder aber es ist möglich, die Antriebsräder 27 der Transporteinrichtung 25 mit ein- und ausfahrbaren Stiften bzw. Noppen zu versehen.

Die über den Rückführkanal 29 für schmale Aufzeichnungsträger mit der Fixierstation 18 gekoppelte Wendeeinrichtung 28 hat zwei Aufgaben: Sie dient einerseits zum seitlichen Versetzen der Aufzeichnungsträgerbahn damit eine Parallelführung im Bereich der Umdruckstation 15 möglich ist und andererseits zum Front-Rückseitenverdrehen des Aufzeichnungsträgers. Sie kann betriebsartenabhängig umschaltbar ausgestaltet sein.

Die erfindungsgemäße Druckeinrichtung ermöglicht ohne Änderung des hardwaremäßigen Aufbaues die unterschiedlichsten Betriebsarten:

Zum beidseitigen Bedrucken eines schmalen Aufzeichnungsträgers 10 im Duplexbetrieb, wie er in der Figur 1 dargestellt ist, wird der schmale z.B. DIN A4 breite Aufzeichnungsträger 10 ausgehend von dem Vorratsbereich 23 über die Zuführrollen 24 der Umdruckstation 15 zugeführt und in einem Teilumdruckbereich E1 an seiner Oberseite mit einem Vorderseitentonerbild bedruckt. Die Vorderseite des Aufzeichnungsträgers 10 ist dabei durch ausgezogene Transportpfeile gekennzeichnet, die Rückseite durch gestrichelte Transportpfeile. Dann wird der Aufzeichnungsträger mit dem losen, elektrostatisch haftenden Vorderseitentonerbild der Fixierstation 18 zugeführt und das Vorderseitentonerbild dort fixiert. Danach erfolgt über den Rückführungskanal 29 ein Weitertransport des Aufzeichnungsträgers zur Wendeeinrichtung 28, deren Umlenkkontur in eine Wendelage positioniert ist. In der Wendeeinrichtung 28 wird der Aufzeichnungsträger um 180° hinsichtlich seiner Vorder- und Rückseite gewendet und über die Zuführrollen 24 der Umdruckeinrichtung 15 erneut so zugeführt, daß seine Rückseite im Teilumdruckbereich E2 mit einem Rückseitentonerbild versehen werden kann. Danach wird der Aufzeichnungsträger erneut der Fixierstation 18 zugeführt und das Rückseitentonerbild fixiert und anschließend der beidseitig bedruckte Aufzeichnungsträger in der Stapeleinrichtung 22/1 abgelegt oder zur Papiernachverarbeitung in einer Schneideeinrichtung 22/2 oder dergleichen ausgegeben.

Da die Vorderseiten- und Rückseitentonerbilder zu unterschiedlichen Zeitpunkten erzeugt und auf den einzigen schmalen Aufzeichnungsträger umgedruckt werden, ist eine entsprechende Datenaufbereitung über die Druckersteuerung notwendig. Zu diesem Zwecke enthält der Seitenspeicher SP Speicherbereiche VS zur Speicherung der Vorderseitenbilddaten und Speicherbereiche RS zur Speicherung der Rückseitenbilddaten. Die Datenaufbereitung erfolgt dabei über die Datensteuereinrichtung DC, wobei die Daten ausgehend von einer Datenquelle (HOST), z.B. einem externen Datenspeicher über eine Schnittstelle der Datensteuereinrichtung DC zugeführt werden. Die Daten der einzelnen zu bedruckenden Seiten werden dabei im Seitenspeicher SP abgelegt und zwar getrennt nach Vorderseite VS und Rückseite RS in den entsprechenden Speicherbereichen. Der Abruf der Daten erfolgt dann zeitlich gesteuert, so daß die gewünschte Vorderseiten-Rückseitenzuordnung der Tonerbilder auf dem Aufzeichnungsträger erreicht wird.

Zum einseitigen Bedrucken eines einzelnen breiten Aufzeichnungsträgers 10/3, z.B im Format A3 quer oder auch schmäler, wird entsprechend der Darstellung der Figur 2, der Aufzeichnungsträger 10 in konventioneller Weise ausgehend von den Vorratsbereichen (Vorratsstapel) 23/1 oder 23/2 über die Zuführrollen 24 (Papierteiler) zur Umdruckstation 15 geführt, dort mit Tonerbildern versehen und in der Fixierstation 18 fixiert und anschließend in der internen oder externen Stapeleinrichtung 22/1, 22/2 abgelegt. Der Transport erfolgt dabei über die Transporteinrichtung 25, die in die Randperforationen des Aufzeichnungsträgers eingreift, wobei die Breite der Transporteinrichtung 25 entsprechend der Breite des Aufzeichnungsträgers eingestellt wird.

Ein derart breiter Aufzeichnungsträger ermöglicht z.B. das Bedrucken mit DIN A3 quer angeordneten Tonerbildern oder aber mit zwei nebeneinander angeordneten Tonerbildern DIN A4.

Zum einseitigen bzw. frontseitigen Bedrucken von zwei einzelnen, nebeneinander angeordneten schmalen Aufzeichnungsträgern 10/1, 10/2, z.B. mit einer Breite DIN A4, werden entsprechend der Darstellung der Figur 3 die beiden Aufzeichnungsträger 10/1, 10/2 parallel durch die Druckeinrichtung mit der Umdruckstation 15 und der Fixierstation 18 geführt. Der Transport der Aufzeichnungsträgerbahnen 10/1 und 10/2 erfolgt über die entsprechend eingestellte Transporteinrichtung 25. Bei dem dargestellten Ausführungsbeispiel werden die Aufzeichnungsträger 10/1 und 10/2 beidseitig über ihre Randperforationen transportiert. Hierzu können, wie bereits beschrieben, die mittleren Transportelemente durch Ausfahren entsprechender Stifte in Eingriff mit den inneren Randperforationen der Aufzeichnungsträger 10/1 und 10/2 gebracht werden. Es ist auch möglich, diese inneren Transportelemente als bedarfsweise aufsetzbare Elemente auszugestalten. Prinzipiell ist es auch möglich, für den Transport der Aufzeichnungsträger 10/1 und 10/2 im Bereich der Umdruckstation 15 nur die äußeren Transportelemente zu verwenden und so die Aufzeichnungsträgerbahnen einseitig zu transportieren.

### Wendeeinrichtung

Die Wendeeinrichtung 28 (Figur 4) enthält im wesentlichen vier in der Art des Buchstabens W angeordnete Umlenkelemente, über die der schmale Aufzeichnungsträger 10 ausgehend von einem mit dem Rückführkanal 29 (Figur 1) gekoppelten Papiereinlaufkanal 30 bis zu einem Papierauslaufkanal 31 geleitet wird, der wiederum den Aufzeichnungsträger 10 den Zuführrollen 24 (Figur 2) zuführt. Papiereinlaufkanal 30 und Papierauslaufkanal 31 sind dabei nebeneinander in einer Ebene angeordnet.

Der über den Rückführkanal 29 dem Papiereinlaufkanal 30 zugeführte Aufzeichnungsträger 10 wird zunächst über eine den Aufzeichnungsträger seitlich umlenkenden ersten Schrägumlenkvorrichtung 32 geführt. Diese besteht aus einer etwa 45° zur Papierlaufrichtung angeordneten hohlen Umlenkstange 33 oder Walze. Der ersten Schrägumlenkvorrichtung 32 in Papiertransportrichtung nachgeordnet ist eine erste Umkehreinrichtung 34 mit einem Umlenkelement 35 in Form eines Hohlprofils zur Rückführung des Aufzeichnungsträgers 10 hinter den Papierkanälen bis in den Bereich einer etwa parallel zur ersten Umkehreinrichtung 34 angeordneten, den Aufzeichnungsträger 10 erneut umkehrenden zweiten Umkehreinrichtung 36. Diese weist ebenfalls ein Umlenkelement 35 in Form eines Hohlprofils auf. Der zweiten Umkehreinrichtung 36 nachgeordnet ist eine den Aufzeichnungsträger 10 in den Papierauslaufkanal 31 umlenkenden zweiten Schrägumlenkvorrichtung 37 mit einer etwa 45° zur Papierlaufrichtung angeordneten hohlen Umlenkstange 33 oder Walze.

Umlenkstangen 33 und Umlenkelemente 35 weisen als Umlenkflächen 38 (Figuren 6, 7)verschleißfeste polierte Oberflächen auf, die als Gleitflächen für den Aufzeichnungsträger 10 dienen und die in einem einen Umlenkkanal 39 bildenden Abstand von Führungsflächen 40 umfaßt sind. Die den Umlenkstangen 33 der Schrägumlenkvorrichtungen 32 und 37 zugeordneten Führungsflächen 40 sind Teil von abschwenkbar angeordneten Klappen 41 aus Hohlprofilen. Sie sind in der Figur 4 in Betriebslage (ausgezogener Strich) und in Abschwenklage (unterbrochene Striche) dargestellt. Die Führungsflächen 40 der Umlenkelemente 35 bestehen aus Federblechen 42, die auf front- und rückseitigen, abschwenkbaren Gehäuseklappen 43 der Wendeeinrichtung angeordnet sind. Die Gehäuseklappen 43 sind in der Figur 5 in der Abschwenklage mit unterbrochenen Strichen dargestellt.

Um die Reibung zwischen Gleitflächen und Aufzeichnungsträger im Bereich der Umlenkstellen zu vermindern, weisen die Umlenkflächen 38 Luftaustrittsöffnungen 44 (Figuren 6, 7) auf, über die insbesondere beim Einfädeln ein Luftkissen zwischen Aufzeichnungsträger und Umlenkflächen erzeugt werden kann. Die Hohlräume von Umlenkstangen 33 und Umlenkelemente 35 stehen untereinander in Verbindung und dienen als Luftversorgungskanäle. Eine in dem Aufnahmebereich für die Wendeeinrichtung im Gerät angeordnete Anschlußbaugruppe 45 ist mit dem rechtsseitigen Umlenkelement 35 zur gesteuerten Zufuhr von Blasluft über ein Gebläse 56 koppelbar. Sie enhält auch einen Stecker 45/1 für den elektrischen Anschluß. Dieser Stecker kann einen Schalter enthalten, über den der korrekte Anschluß der Wendeeinrichtung und damit deren Vorhandensein abgetastet und an die Gerätesteuerung DC in Form von elektrischen Signalen gemeldet wird.

Die Wendeeinrichtung enhält weiterhin eine Einfädeleinrichtung für den Aufzeichnungsträger 10 mit einem um die Umkehreinrichtungen 34, 36 geführten motorisch angetriebenen Greifelement, das Greifmittel für den Aufzeichnungsträgeranfang aufweist, wobei zum Einfädeln in die Wendeeinrichtung der Aufzeichnungsträgeranfang im Bereich der ersten Schrägumlenkvorrichtung 32 erfaßt und über die Umkehreinrichtungen 34, 36 und die zweite Schrägumlenkvorrichtung 37 bis in den Bereich des Papierauslaufkanales 31 transportiert wird.

Das Greifelement besteht bei dem dargestellten Ausführungsbeispiel aus einem randperforierten Transportband 46, das über Führungsachsen 47 um die Umkehreinrichtungen 34, 36 geführt ist. Es wird über einen Motor 48 angetrieben. Auf der Innenseite des Transportbandes 46 ist ein Reibbelag 49 (Friktionselement) aus Schaumstoff oder Silikon angeordnet. Seine Länge ist so bemessen, daß in dem in der Figur 4 dargestellten Betriebszustand der Wendeeinrichtung, bei dem sich das Friktionselement 49 zwischen den Schrägumlenkvorrichtungen 32, 37 befindet, das Friktionselement 49 außer Eingriff mit dem Aufzeichnungsträger 10 ist.

Um die Umkehreinrichtungen 34, 36 verläuft ein Aufzeichnungsträger-Umlaufkanal 50 mit zugeordneten Weichen 51 zur Ein- und Ausleitung des Aufzeichnungsträgers 10 im Bereich der Schrägumlenkvorrichtungen 32, 37. Damit ergibt sich zusammen mit den Umlenkkanälen 39 im Prinzip ein durchgehender Führungskanal für den Aufzeichnungsträger 10 um die Umlenkelemente 33, 35 vom Papiereinlaufkanal 30 bis zum Papierauslaufkanal 31. Das Transportband 46 taucht in die zwischen den Umkehreinrichtungen 34, 36 liegenden Kanalabschnitte des Aufzeichnungsträger-Umlaufkanals ein und wird dort geführt. Die dem Reibbelag 49 zugewandten Kanalwände weisen im Bereich des Transportbands 46 Rollenelemente 52 (Figur 4) zur Verminderung der Reibung zwischen Aufzeichnungsträger 10 und Wandfläche auf. Zwischen den Rollenelementen 52 und dem Reibbelag 49 wird der Aufzeichnungsträger 10 eingeklemmt und so durch den Reibbelag 49 sicher transportiert.

Im Bereich der Umkehreinrichtungen 34, 36 wird das Transportband 46 über einen Transportweg (Figur 8) geführt, der außerhalb des Umlenkkanals 39 als Teil des Aufzeichnungsträger-Umlaufkanals 50 verläuft und der länger ist, als der Transportweg des Aufzeichnungsträgeranfangs durch den Umlenkkanal 39. Damit verändert sich in voreilender Weise die Position des Aufzeichnungsträgers 10 relativ zum Reibbelag 49 beim Umlauf um die Umkehreinrichtungen 34, 36. So ist es möglich, am Ende des Einfädelvorganges den Aufzeichnungsträgeranfang über das hintere Ende des Reibbelages 49 weit in den Papierauslaufkanal 31 zu schieben, wo er von Papiertransportelementen 53 erfaßt wird. Diese Papiertransportelemente 53 können aus verschwenkbaren Reibrädern oder Schlagelementen oder Traktoren mit Transportlamellen bestehen. Sie sind im Bereich der Schrägumlenkvorrichtungen 32, 37 im Papiereinlaufkanal 30 und im Papierauslaufkanal 31 angeordnet und zwar derart, daß sie an der tonerbildfreien Seite des Aufzeichnungsträgers 10 angreifen. Weiterhin ist stromab zur zweiten Schrägumlenkvorrichtung 37 eine zusätzliche motorisch angetriebene Aufzeichnungsträgertransporteinrichtung in Form von Papiertransportrollen 54 angeordnet, die dazu dient, den Aufzeichnungsträger 10 über die Rollen 24 der Umdruckstation zuzuführen.

Gesteuert wird die Wendeeinrichtung über eine mikroprozessorgesteuerte Einfädelsteueranordnung, die Teil der Gerätesteuerung DC sein kann. Sie enthält eine Zentralsteuerung mit einem Mikroprozessor. Diese steht eingangsseitig mit einem optischen Sensor S2 in Verbindung, der unterhalb der ersten Schrägumlenkvorrichtung 32 angeordnet ist und der den Aufzeichnungsträgeranfang im Bereich der ersten Schrägumlenkvorrichtung 32 abtastet sowie mit einem im Bereich der ersten Umkehreinrichtung 34 angeordneten Sensor S1, der als Hallsensor ausgebildet sein kann und der die Position des Friktionselementes 49 (Reibbelag) über ein Magnetelement abtastet. Die Einfädelsteueranordnung ist ausgangsseitig mit dem Gebläse zur Erzeugung der Blasluft 56, den Antrieben für die Papiertransportelemente 53 und den Papiertransportrollen 54 und dem Transportbandantrieb 48 gekoppelt. Die Einfädelsteueranordnung erfaßt zum Einfädeln über den Sensor S2 den Aufzeichnungsträgeranfang im Bereich der ersten Schrägumlenkvorrichtung 32, aktiviert in Abhängigkeit davon den Transportbandantrieb 48 und positioniert in Abhängigkeit von dem Positionssignal des Sensors S1 nach Durchfädelung des Aufzeichnungsträgeranfangs bis in den Papierauslaufkanal 31 den Reibbelag 49 in einer Ruhelage, in der er sich außer Eingriff mit dem Aufzeichnungsträger 10 befindet.

Die Wendeeinrichtung ist als selbständige verwindungssteife Baueinheit in Form eines Moduls ausgebildet und in dem Gerät im Aufnahmebereich 23 für die internen Vorratsstapel 23/1 herausziehbar auf Teleskopschienen 55 gelagert (Figuren 9, 10). Damit sind bei Papierlaufstörungen und im Servicefall alle Umlenkelemente frei zugänglich.

### Funktion der Wendeeinrichtung

Zum automatischen Durchfädeln des Aufzeichnungsträgers durch die Wendeeinrichtung werden über die Einfädelsteueranordnung das Gebläse 56 zur Erzeugung der Blasluft, die Antriebe für die Papiertransportelemente 53 und die Papiertransportrollen 54 aktiviert. Der Reibbelag 49 befindet sich in der in der Figur 4 dargestellten Ruheposition zwischen den Schrägumlenkelementen 32, 37. Der über den Papiereinlaufkanal 30 einlaufende Bandanfang wird im Umlenkkanal 39 der ersten Schrägumlenkvorrichtung 32 umgelenkt und über den Sensor S2 erkannt. Dadurch wird das Transportband 46 gestartet. Es erfaßt über den Reibbelag 49 den Bandanfang und transportiert ihn um die erste Umkehreinrichtung 34. Dabei eilt der Aufzeichnungsträgeranfang dem Reibbelag 49 etwas vor. Danach umläuft der Aufzeichnungsträgeranfang die zweite Umkehreinrichtung 36 und eilt dabei erneut dem Reibbelag 49 etwas vor. Mit dem hinteren Ende des Reibbelages 49 wird dann der Aufzeichnungsträgeranfang über die Weiche 51 durch die zweite Schrägumlenkvorrichtung 37 bis in den Bereich des Papiertransportelements 53 geschoben, von diesem erfaßt und bis in den Bereich der Papiertransportrollen 54 (Figur 4) transportiert und von dort weiter zur Umdruckstation. Damit ist der Einfädelvorgang beendet und der Reibbelag befindet sich wieder außer Eingriff mit dem Aufzeichnungsträger in der Ruheposition (Figur 4).

### Rückführeinrichtung

In dem Rückführungskanal 29 angeordnet ist eine Rückführeinrichtung (Figur 12), die dazu dient, den Aufzeichnungsträger nach dem Bedrucken der Frontseite von der Fixierstation 18 zur Wendeeinrichtung 28 zu führen. Die Rückführeinrichtung enthält eine eingangsseitige, steuerbare Transporteinrichtung, die ein motorisch angetriebenes Zugrollenpaar 57 mit einer motorisch angetriebenen Transportrolle 58 und einer über einen Hebel 59 an- und abschwenkbaren Andruckrolle 60 aufweist. Weiterhin eine ausgangsseitige, steuerbare Transporteinrichtung mit einem Zugrollenpaar 61 das eine motorisch angetriebenen Transportrolle 62 und eine auf einem an- und abschwenkbaren Schwenkhebel 63 gelagerten Andruckrolle 64 aufweist. Zwischen dem eingangsseitigen Zugrollenpaar 57 und dem ausgangsseitigen Zugrollenpaar 61 ist ein den Aufzeichnungsträger aufnehmender Verbindungskanal 65 aus oberen und unteren Leitblechen angeordnet, dessen Kanalweite so bemessen ist, daß ein Ausknicken des Aufzeichnungsträgers in dem Kanal weitgehend verhindert wird. Zu diesem Zweck weist er eine lichte Weite von nicht größer als 15 mm auf. Dadurch wird erreicht, daß während des Durchschiebens des Aufzeichnungsträgeranfanges durch den Verbindungskanal 65 der Aufzeichnungsträger nicht ausknickt. Da die Strecke zwischen dem eingangsseitigen Zugrollenpaar 57 und dem ausgangsseitigen Zugrollenpaar 61 so groß sein kann, daß trotz des engen Verbindungskanales bei der Verwendung von sehr leichten Papieren mit z.B. einem Papiergewicht von 60 Gramm je Quadratmeter die Gefahr besteht, daß der Aufzeichnungsträger ausknickt, ist zwischen dem eingangsseitigen Zugrollenpaar 57 und dem ausgangsseitigen Zugrollenpaar 61 etwa mittig zum Verbindungskanal eine Transporthilfe in Form einer weiteren Transporteinrichtung angeordnet. Sie besteht aus einem Zugrollenpaar 66 das eine motorisch angetriebene Transportrolle 67 und eine an die Transportrolle 67 an- und abschwenkbare Andruckrolle 68 aufweist. Die Andruckrolle 68 ist gegenüber der Andruckrolle 64 auf der gegenüberliegenden Seite des Schwenkhebels 63 gelagert. Der Schwenkhebel 63 kann um eine Drehachse 69 verschwenkt werden und zwar mit Hilfe eines Stellmotors 70, der über Nocken 71 an einem Ansatz 72 mit darin angeordnetem Druckfederelement 76 an dem Hebel 63 angreift. Auch der Verschwenkhebel 59 der Andruckrolle 60 des eingangsseitigen Zugrollenpaares 57 ist mit einem Stellmotor 73 gekoppelt, der über einen Nocken 74 an einem Ansatz 75 mit zugehöriger Druckfeder 76 auf den Hebel 59 wirkt.

Die z.B. aus Gummi oder Silikon bestehenden Transportrollen 58, 67 und 62 sind über Riemen 77 mit einem zentralen Antriebsmotor 78 gekoppelt. Um den Aufzeichnungsträgeranfang sicher dem eingangsseitigen Zugrollenpaar 57 zuführen zu können, weist das Zugrollenpaar 57 eine Zentriereinrichtung in Form eines Zentriertrichters 79 auf. Es können jedoch auch Führungsbleche oder ähnliches verwendet werden.

Die Aufzeichnungsträger 10, 10/1, 10/2, 10/3 können auch aus vorgefaltetem Endlospapier bestehen, bei dem die Formularfalzabstände unterschiedlichste Längen aufweisen. Diese Falzungen verstärken die Gefahr des Ausknickens beim Schiebevorgang innerhalb des Verbindungskanales 65, da die Papierbahn im gefalzten Bereich kaum eine Ausknicksstabilität aufweist. Der Abstand zwischen zwei Zugrollenpaaren, z.B. den Zugrollenpaaren 57 und 66 bzw. 66 und 61 sollte deshalb die minimale Falzabstandslänge des verwendeten vorgefalteten Aufzeichnungsträgers 10 nicht unterschreiten. Bei Endlospapierdruckern sind vorgefaltete Aufzeichnungsträger mit einem minimalen Falzabstand von beispielsweise 152,4 mm (6 Zoll) bekannt.

Dem eingangsseitigen Zugrollenpaar 57 weiterhin zugeordnet ist eine ausgangsseitige Weiche in Form eines mit dem Hebel 59 verschwenkbar gekoppelten Ablenkbleches 80. Im abgeschwenkten Zustand der Andruckrolle 60 (gestrichelt dargestellt) öffnet sich zwischen Andruckrolle 60 und Transportrolle 58 ein Durchgangskanal für den Aufzeichnungsträger der in einen Ausgabekanal 81 zu der Zuführeinrichtung 21 für die interne Stapeleinrichtung 22/1 mündet.

Die Andruckkraft der Andruckrollen 60, 64 und 68 der Zugrollenpaare ist in Abhängigkeit von der Position der Nocken 71 und 74 veränderbar. Damit verändert sich entsprechend die Friktionskraft auf den zwischen Transportrolle und Andruckrolle befindlichen Aufzeichnungsträger 10.

Die Zuführeinrichtung ist als selbständige Baueinheit in Form eines austauschbaren Rückführungsmoduls ausgebildet. Hierzu sind die Zugrollen 57, 66 und 61 samt dem zugehörigen Verbindungskanal 65 zwischen Trägern 82 eines Modulgehäuses 83 befestigt. Das Modulgehäuse 83 wiederum ist über entsprechende Führungselemente in Teleskopschienen 84 eingehängt, die in einem Aufnahmebereich für das Modul unterhalb der Fixierstation 18 befestigt sind (Figur 13). Über diese Schienen 84 kann das Rückführungsmodul aus dem Aufnahmebereich gezogen und so ausgetauscht bzw. entfernt werden. Der Rückführeinrichtung weiterhin zugeordnet ist eine Zentriereinrichtung um das Rückführmodul im eingeschobenen Zustand in Arbeitsposition zu zentrieren (Figur 14). Die Zentriereinrichtung besteht bei dem dargestellten Ausführungsbeispiel aus zwei am Druckergerüst befestigten Zentrierführungen 85, in die am Modulgehäuse 83 befestigte Zentrierstifte 86 eingreifen. Die Zentriereinrichtungen können so ausgestaltet sein, daß durch Koppelung der Zentrierstifte mit den Zentrierführungen gleichzeitig die elektrischen Anschlüsse für den zentralen Antriebsmotor und andere elektrische Komponenten geschlossen werden. Es können jedoch auch gesonderte Steckverbindungen 86/1 (Figur 13) vorhanden sein. Dieser Stecker kann einen Schalter enthalten, über den der korrekte Anschluß der Zentriereinrichtung und damit auch deren Vorhandensein abgetastet und an die Gerätesteuerung DC in Form von elektrischen Signalen gemeldet wird.

Die unterhalb des Aufnahmebereichs für das Rückführungsmodul angeordnete interne Stapeleinrichtung 22/1 weist eine in Abhängigkeit von der Stapelhöhe verschiebliche Zuführeinrichtung 21 auf. Die Zuführeinrichtung 21 enthält einen Zentriertrichter 87 sowie ein Zugrollenpaar aus einer motorisch angetriebenen Transportrolle 88 mit zugehöriger Andruckrolle 89. Die Zuführeinrichtung 21, die im Stapleroberteil des Staplers 22/1 integriert ist, kann über Ketten 90 angehoben und abgesenkt werden. Damit ist es möglich, bei eingeschobenem Rückführungsmodul die Zuführeinrichtung 21 mit dem Zuführrollenpaar im Bereich des Ausgabekanals 81 zu positionieren und bei nicht vorhandenem Druckmodul im Aufzeichnungsträgeraustrittsbereich der Fixierstation 18.

### Funktion der Rückführeinrichtung

Um im Duplexbetrieb den Aufzeichnungsträgeranfang durch die Wendestation automatisch durchfädeln zu können, wird bei eingeschobenem Rückführungsmodul der Aufzeichnungsträgeranfang über den Zentriertrichter 79 dem Zuführrollenpaar 57 zugeführt. Die Andruckrollen des eingangsseitigen Zuführrollenpaares 57, des mittigen Zuführrollenpaares 66 und des ausgangsseitigen Zuführrollenpaares 61 sind angeschwenkt. Das Zuführrollenpaar 57 erfaßt den Aufzeichnungsträgeranfang und transportiert ihn mit Unterstützung des mittigen Zuführrollenpaares 66 und des ausgangsseitigen Zuführrollenpaares 61 bis in den Papiereinlaufkanal 30 der Wendeeinrichtung 28, wo er von den dort angeordneten Transportelementen erfaßt und durch die Wendeeinrichtung 28 gefädelt wird. Die Friktionskraft, insbesondere im Bereich der eingangsseitigen Zuführrollen 57, ist dabei durch Drehung der Nocken 74 so bemessen, daß der Aufzeichnungsträger im Bereich der Fixierstation nicht abreißt. Nach Durchfädelung durch die Wendeeinrichtung 28 wird der Aufzeichnungsträgeranfang durch die Umdruckstation geschoben und dabei gleichzeitig die Rückseite bedruckt. Er gelangt dann über den Papieraustrittskanal 29 der Fixierstation 18 in einen neben dem Rückführungskanal 29 angeordneten Ausgabekanal 91 durch das Rückführungsmodul in den Bereich der Zuführeinrichtung 21 der internen Stapeleinrichtung und wird von ihr erfaßt. Während des Druckbetriebes sind dann die Andruckrollen 64 und 68 der Zuführrollen des mittigen Zuführrollenpaares 66 und des ausgangsseitigen Zuführrollenpaares 61 abgeschwenkt, so daß nur die Antriebskraft des eingangsseitigen Zuführrollenpaares 57 wirkt. Diese ist durch Positionierung des Nockens 74 so bemessen, daß sie nicht auf die Papierzugkraft in der Fixierstation 18 rückwirkt und dort den Papierlauf negativ beeinflußt. So darf insbesondere die Zugkraft nicht so hoch sein, daß beim Durchlauf des Aufzeichnungsträgers durch Fixier- und Andruckwalze in der Fixierstation ein Schlupf entsteht, der das Druckbild verwischt. Unabhängig vom Verschwenkzustand der Andruckrollen in den Zugrollenpaar werden die Transportrollen beständig über den zentralen Antrieb 78 angetrieben. Die Transportrolle 58 des eingangsseitigen Zugrollenpaares 57 greift an der druckbildfreien Seite des bandförmigen Aufzeichnungsträgers 10 an.

Bei einem Druckstopp im Druckbetrieb muß der Aufzeichnungsträger vom Papiertransport seitengerecht gestoppt und bei einem erneuten Druckstart seitengerecht wieder gestartet werden. Da bei jedem Papierbahnstopp eine Verzögerungsstrecke und bei jedem Papierbahnstart eine Beschleunigungsstrecke erforderlich sind, muß nach einem Stoppvorgang der Aufzeichnungsträger wieder so weit vor die Umdruckstelle zurückgezogen werden, daß er bei einem Wiederstart beschleunigt und für den Umdruck synchronisiert werden kann. Dieser Rücktransport nach einem Papierbahnstopp wird hinsichtlich der Vorderseitenbahn von der Rückführeinheit und hinsichtlich der Rückseitenbahn von dem Zuführrollenpaar der Zuführeinrichtung 21 unterstützt, damit dieser Papierrückzug möglichst bei entspannter Papierbahn durchgeführt werden kann. Eine Überlastung der Papiertransportlochungen bzw. ein zu starkes Ausweiten der Transportlochungen, was zu Druckbildpositionierungsfehlern nach dem Wiederstart führt, wären ohne diese Rückzugsentlastung die Folge. Die Rückzugrollenkräfte sind für den Druckbetrieb so ausgelegt, daß ein sicherer Abtransport der Papierbahn aus der Fixierstation gewährleistet ist. Außerdem dürfen die Zugrollenkräfte nicht zu groß sein, daß sie durch den Fixierspalt zwischen Andruck- und Fixierwalze wirken und damit den Papierlauf in der Fixierstation nachteilig beeinträchtigen. Bei einem Rücktransport nach einem Papierstopp zieht das Zugrollenpaar 88, 89 der höhenverschieblichen Zuführeinrichtung 21 den bedruckten Aufzeichnungsträger 10 lastlos aus der Stapeleinheit 22/1 oder aus einer Nachverarbeitungschlaufe 22/2. Die Zugrollenpaare der Rückführeinrichtung (Vorderseitenbahn) müssen jedoch den Aufzeichnungsträger durch den Rückführkanal 29 und die Wendeeinrichtung 28 ziehen. Durch die Umlenkungen ist der Rückzugswiderstand relativ hoch. Damit es zu keinem Schlupf des Aufzeichnungsträgers im Bereich des eingangsseitigen Zuführrollenpaares 57 kommt, wird mittels des Stellmotores 73 über den Nocken 74 die Andruckkraft der Andruckrolle 60 an die Transportrolle 58 erhöht und damit eine entsprechende Zugkraft des Zugrollenpaares 57 erreicht, die so groß ist, daß die Papierbahnreibkräfte überwunden werden können. Zum Papierrückzug wird dabei die Drehrichtung des zentralen Antriebsmotores 78 umgekehrt. Um die Papierbahnzugkraft während des Papierrückzuges noch zu erhöhen, ist es auch möglich mittels des Stellmotores 70 die Andruckrollen 68 und 64 der Zugrollenpaare 66 und 61 anzuschwenken und damit den Rückzug zu unterstützen. Beim erneuten Hochfahren des Papiertransportes nach einem Druckerstopp und während des Druckbetriebes sind die Zugrollen 66 und 61 geöffnet und die Andruckkraft im Bereich des eingangsseitigen Zugrollenpaares 57 reduziert.

Wie eingangs bereits beschrieben, ist es mit der Druckeinrichtung auch möglich, im Simplexbetrieb einen breiten Aufzeichnungsträger 10/3 nur auf einer Seite zu bedrucken oder aber im Simplexbetrieb zwei nebeneinander angeordnete schmale Aufzeichnungsträger 10/1, 10/2 gleichzeitig zu bedrucken. Soll für diesen Simplexbetrieb die volle Stapelhöhe der internen Stapeleinrichtung 22/1 erhalten bleiben, ist es notwendig, das Rückführungsmodul aus der Druckeinrichtung zu entfernen. In diesem Falle kann die Zuführeinrichtung 21 bis unmittelbar unter den Papieraustrittsbereich der Fixierstation 18 gefahren werden. Um jedoch bei geringerer Stapelhöhe das Rückführungsmodul nicht entfernen zu müssen, ist im Bereich des eingangsseitigen Zugrollenpaares 57 die Weiche mit dem abschwenkbaren Ablenkblech 80 angeordnet. Durch Abschwenken des Ablenkbleches 80 öffnet sich ein Durchführungskanal mit zugehörigem Ausgabekanal 81 durch das Rückführungsmodul und der oder die Aufzeichnungsträger 10/1, 10/2, 10/3 können durch das Rückführungsmodul hindurch der Zuführeinrichtung 21 zugeführt werden. Die Bewegung des Ablenkbleches 80 ist sinnvoller Weise mit der Bewegung der Andruckrolle 60 gekoppelt. Die Ausführung der Bewegung kann manuell vom Druckerbediener durchgeführt werden, sie kann auch automatisch, motorisch über den Stellmotor 73 erfolgen. Damit muß bei Umschaltung von Duplex-Betrieb auf Simplex-Betrieb oder umgekehrt nicht jedesmal das Rückführungsmodul entfernt werden.

Eine in den Figuren 15 bis 20 dargestellte Ausführungsform der eingangsseitig am Verbindungskanal 65 angeordneten Transporteinrichtung enthält eine in einem Modulgehäuse 83 über Lagerzapfen 100 (Figur 18) verschwenkbar gelagerte Halterung 101 zur Aufnahme von z.B. drei nebeneinander angeordneten Andruckrollen 60/1,60/2,60/3. Die eine Andruckwalzeneinheit bildenden Andruckrollen 60/1,60/2,60/3 sind dabei drehbar in Ausnehmungen eines Federbleches 102 angeordnet, das auf seiner den Andruckrollen abgewandten Seite über Schrauben auf der Halterung 101 befestigt ist. Auf den Lagerzapfen 100 der Halterung 101 ist weiterhin ein Weichenelement 80 in Form eines Ablenkbleches 103 drehbar gelagert, das sich über eine Druckfeder 104 mit vorgegebener Vorspannung in einer Vertiefung der Halterung 101 abstützt. Anstelle einer derartigen Feder ist auch die Verwendung einer Drehfeder im Bereich der Lagerzapfen 100 möglich.

Beidseitig auf der Halterung 101 unterhalb der Lagerzapfen 100 angeordnete Zapfen 105 greifen durch Gehäuseöffnungen und dienen zur Aufnahme von jeweils einem Auslenkelement 106 in Form eines kugelgelagerten Rollenelements. Unter der Wirkung von im Bereich der Lagerzapfen 100 der Halterung 101 angeordneten Rückholfedern 107 werden die Auslenkelemente 106 gegen das Kurvenprofil von auf einer Drehachse 108 befestigten Kurvenscheiben 109 in Form von Nockenscheiben gedrückt. Auf den Kurvenscheiben 109 sind zwischen den Kurvenprofilen den jeweiligen Auslenkpositionen der Halterung 101 zugeordnete Rastvertiefungen 110/1,110/2,110/3 angeordnet.

Betätigt wird die Andruckwalzeneinheit 101 in Verbindung mit der Weiche 103 durch Verschwenken der Drehachse 108 über einen Stellantrieb. Bei diesem Verschwenkvorgang aus einer in der Figur 15 dargestellten Abschwenklage, mit geöffnetem Durchgangskanal 81 in eine in der Figur 16 dargestellte Anschwenklage, in der die Andruckrollen 60/1,60/2,60/3 an der Transportrolle 58 anliegen, legt sich das Weichenelement 103 mit seiner Vorderkante an einen Anschlag 111 in Form eines Gehäuseteils an. Dadurch wird zwischen Weichenelement 103 und Transportrolle 58 ein zum Einfädeln des Aufzeichnungsträgers 10 in den Verbindungskanal 65 dienender Umlenkkanal 112 vorgegebener Kanalweite gebildet. Die Andruckkraft der Andruckrollen 60/1,60/2,60/3 an die Transportrolle 58 und damit die Friktionskraft auf den Aufzeichnungsträger 10 läßt sich durch entsprechende Positionierung der Nockenscheiben 109 einstellen. Unterschiedliche Einstellungen der Andruckkraft können in Abhängigkeit von der Materialbeschaffenheit des Aufzeichnungsträgers 10 und der Betriebsart des Druckers notwendig sein.

Der in den Figuren 19 und 20 dargestellte Stellantrieb dient dazu, die Andruckwalzeneinheit mit den darauf angeordneten Andruckrollen 60/1,60/2,60/3 mit zugehörigem Weichenelement 103 in unterschiedliche Betriebspositionen zu verschwenken. Durch Verdrehen der Kurvenscheibe 109 mit Hilfe der Drehachse 108 wird die Auslenkposition entsprechend dem Kurvenverlauf verändert. Die Auskehlungen (Raststellvertiefungen) 110/1,110/2 und 110/3 der Kurvenscheibe 109 auf der Kurvenfläche definieren die verschiedenen Betriebspositionen. In Abhängigkeit von der Spezifikation oder der Betriebsart der Druckeinrichtung kann es erforderlich sein, die Anfangsbetriebsposition durch Zuordnung einer entsprechenden Auskehlung 110/1, 110/2 oder 110/3 festzulegen und dieser eine definierte Position eines Bedienhebels 121 zuzuordnen. Aus diesem Grunde ist es günstig, den Stellantrieb einstellbar auszugestalten.

Der Stellantrieb enthält die zwischen Gehäuseelementen 113 gelagerte profilierte Drehachse 108, auf der formschlüssig die Kurvenscheibe 109 und ein Kegelzahnrad 114 angeordnet sind. Rechtwinkelig zur Drehachse 108 angeordnet ist eine Stellachse 115, auf der sich, z.B über eine Nut drehgesichert, ein entgegen einer Feder 116 über ein Positionierelement 117 axialverschiebliches und damit in und außer Eingriff mit dem Kegelzahnrad 114 bringbares weiteres Kegelzahnrad 118 befindet. Das Positionierelement 117 besteht aus einem U-förmigen, das Kegelzahnrad 118 drehbeweglich aufnehmenden Blechstück mit seitlichen als Stützelemente dienenden Ansätzen 117/1,117/2, die sich im Eingriffszustand der Kegelzahnräder 114, 118 auf der Drehachse 108 positionsgesichert abstützten. Hierzu weist die Drehachse 118 eine zylindrische Nut 119 auf, welche in genau definiertem Abstand zum Kegelzahnrad 114 angeordnet ist, sowie einen zylindrischen Auflagebereich 120. An den Enden der Stützelemente 117/1,117/2 sind entsprechende Ausnehmungen ausgebildet, die mit der zylindrischen Nut 119 und dem zylindrischen Auflagebereich 120 zusammenwirken. Dadurch werden die Kegelzahnräder 114, 118 sowohl in Längs- als auch in Querrichtung positioniert, wobei die Feder 116 das Positionierelement 117 in die Nut 119 und gegen den Auflagebereich 120 preßt. Die Stellachse 115 trägt an ihrem Ende den formschlüssig befestigten Bedienhebel 121. Sie ist in diesem Bereich im Gehäuse gelagert.

Die Stellachse 115 und die Kurvenscheibendrehachse 108 können entkoppelt werden, indem man das Positionierelement 117 mit dem Kegelzahnrad 118 entgegen der Wirkung der Feder 116 von Hand axial in Richtung Bedienhebellager verschiebt (Figur 20).

Zur Endgebrauchseinstellung des Aggregates müssen dabei die folgenden Achseinstellungen bzw. Tätigkeiten ausgeführt werden, wobei angenommen wird, daß auf die in der Figur 15 dargestellte Abschwenkposition (Zuordnung der Raststellung 110/1 zum Auslenkelement 106) eingestellt werden soll:

Zunächst wird der Betätigungshebel 121 mit seiner darauf angebrachten Markierung 122 in Nullstellung gedreht. Dabei muß die Markierung 122 genau zu einer Schaltstellungsmarkierung 123 auf dem Gehäuse zeigen. Danach werden die Stellachse 115 und Kurvenscheibendrehachse 108 manuell durch Zurückschieben des Positionierelements 117 entkoppelt (Figur 20). Danach wird die Kurvenscheibendrehachse 108 so gedreht, daß das Rollenelement 106 in die entsprechende Auskehlung 110/1 einrastet und dann wird die Entkopplung wieder aufgehoben.

Auf diese Weise läßt sich eine beliebige Achsialwinkellage der Stellachse 115 zur Drehachse 108 einstellen und so z. B. auch der Andruckkraftbereich variieren.

Die im internen Vorratsbereich 23/1 angeordnete Wendeeinrichtung 28 beschränkt den zur Verfügung stehenden Lagerbereich zur Aufnahme eines Vorratsstapels und zwar hinsichtlich der verwendbaren Formathöhe (Abstand zwischen Falzen des vorgefalteten Endlospapieres). Die Aufnahmefläche 23 des internen Vorratsbereichs ist dabei so ausgelegt, daß sie bei entnommener Wendeeinrichtung 28 einen Vorratsstapel mit der größtmöglichen Druckbreite und großer Formathöhe aufnehmen kann. Wird also die Druckeinrichtung im Simplexbetrieb betrieben mit einem breiten Aufzeichnungsträger 10/3 mit großer Formathöhe, z. B. 355,6 mm (14 Inch), ist es notwendig, die Wendeeinrichtung 28 aus dem Vorratsbereich zu entfernen. Im Simplexbetrieb mit einem schmalen oder mit zwei parallel geführten schmalen Aufzeichnungsträgern kann die Wendeeinrichtung 28 im Vorratsbereich verbleiben, wenn nicht gleichzeitig eine sehr große Formathöhe bedruckt werden soll. Bei Formathöhen von mehr als etwa 304,8 mm (12 Inch) muß die Wendeeinrichtung herausgenommen werden.

Wie im Zusammenhang mit dem Aufbau der Zuführeinrichtung und der Wendeeinrichtung erläutert, weisen deren elektrische Koppeleinrichtungen (Figuren 4, 13) Schalter 45/1 und 86/1 auf, über die der korrekte Anschluß bzw. das Vorhandensein dieser Aggregate abgetastet und in Form von elektrischen Signalen an die Gerätesteuerung DC gemeldet wird. Anstelle von Schaltern können auch andere Abtastmittel z. B. Lichtschranken oder dergleichen angeordnet sein. Es ist auch möglich, über die elektrischen Koppelelemente selbst, durch Abtasten der Anschlüsse über von der Gerätesteuerung DC ausgehenden Abtastsignale, das Vorhandensein dieser Aggregate abzutasten.

Die elektronische Gerätesteuerung DC des Druckers erkennt durch Auswertung der Sensorsignale über eine Überwachungseinrichtung, die z. B in Form einer ODER-Verknüpfung ausgebildet sein kann, automatisch das Vorhandensein bzw. die Abwesenheit der Aggregate Zuführeinrichtung (Duplexrückführung) und Wendeeinheit. Damit kann über die Gerätesteuerung DC der Druckeinrichtung selbständig festgestellt werden, daß bei ausgebauter Duplexrückführung die maximal zu verarbeitende Papierstapelhöhe im Ausgabefach des Druckers wieder um die Bauhöhe der Duplexrückführung, und bei ausgebauter Wendeeinheit die maximal zu verarbeitende Papierformathöhe im Eingabefach des Druckers wieder um die Baubreite der Wendeeinheit vergrößert werden kann. Dies kann in einem Bedienfeldisplay 92 am Druckermodul (Figur 10) in Form einer alpha-numerischen Nachricht dargestellt werden.

Immer wenn eines der beiden Aggregate Duplexrückführung oder Wendeeinheit aus dem Drucker ausgebaut ist, schaltet die elektronische Gerätesteuerung DC vollautomatisch alle Gerätefunktionen auf Simplexbetrieb um, und die elektronische Gerätesteuerung DC gibt vollautomatisch über das Bedienfeldisplay 92 am Druckermodul Fehlermeldungen aus, wenn vom Bediener des Druckers versucht wird, auf Duplexfunktionen zuzugreifen.

Das beschriebene Ausführungsbeispiel der multifunktionalen Druckeinrichtung enthält ein Wendemodul mit automatischer Einfädeleinrichtung. Es ist jedoch auch möglich, ein Wendemodul mit einem Aufbau entsprechend der schematischen Darstellungen der Figuren 1 bis 3 zu verwenden, bei dem gegebenenfalls der Aufzeichnungsträger von Hand durchgefädelt wird. Bei der Verwendung eines Aufzeichnungsträgers mit Eigenschaften (Papiergewicht, Struktur etc.), die ein automatisches Durchfädeln nicht zulassen, kann für diese Betriebsart das Wendemodul ausgetauscht werden. Dies gilt auch für das Zuführmodul.

Der Begriff "elektrografische Druckeinrichtung" soll auch Druck- oder Kopiereinrichtungen umfassen, die magnetografische oder elektrostatische Aufzeichnungsverfahren verwenden.

### Bezugszeichenliste

- 10 =: Aufzeichnungsträger
- 11 =: Zwischenträger
- 12 =: Ladeeinrichtung, Ladekorotron
- 13 =: LED-Zeichengenerator, bilderzeugende Einrichtung
- 14 =: Entwicklerstation
- 15 =: Umdruckstation
- 16 =: Reinigungsstation
- E1,E2 =: Umdruckzonen, Umdruckbereiche
- 17 =: Entladeeinrichtung, Entladekorotron
- 18 =: Fixierstation
- 19 =: Fixierwalze
- 20 =: Andruckwalze
- 21 =: Zuführeinrichtung mit Führungsrollen
- 22/1 =: interne Stapeleinrichtung
- 22/2 =: externe Stapeleinrichtung, Schneidegerät
- 23 =: Ablagefläche für Stapel
- 23/1 =: interner Vorratsbereich, Stapel
- 23/2 =: externer Vorratsbereich, Stapel
- 24 =: Papierteilereinrichtung mit Zuführrollen
- 25 =: Transporteinrichtung
- 26 =: Transportband
- 27 =: Antriebswelle
- 28 =: Wendeeinrichtung
- CPU =: Zentraleinheit
- SP =: Seitenspeicher
- DC =: Datensteuereinheit
- BUS =: Datenbus
- VS =: Speicherbereich-Vorderseitenbild
- RS =: Speicherbereich-Rückseitenbild
- HOST =: Datenquelle
- 29 =: Rückführungskanal
- 30 =: Papiereinlaufkanal
- 31 =: Papierauslaufkanal
- 32 =: erste Schrägumlenkvorrichtung
- 33 =: Umlenkstange, Hohlstange
- 34 =: erste Umkehreinrichtung
- 35 =: Umlenkelement, Hohlprofil
- 36 =: zweite Umkehreinrichtung
- 37 =: zweite Schrägumlenkvorrichtung
- 38 =: Umlenkfläche
- 39 =: Umlenkkanal
- 40 =: Führungsflächen
- 41 =: Klappen
- 42 =: Federbleche
- 43 =: Gehäuseklappen
- 44 =: Luftaustrittsöffnungen
- 45 =: Anschlußbaugruppe
- 45/1 =: Stecker, Schalter, Abtaster
- 46 =: Transportband
- 47 =: Führungsachsen
- 48 =: Motor
- 49 =: Reibbelag
- 50 =: Aufzeichnungsträger, Umlaufkanal
- 51 =: Weichen
- 52 =: Rollenelemente, Papierwalzen
- 53 =: Papiertransportelemente, Traktorelemente, anschwenkbare Reibräder
- 54 =: Papiertransportrollen, Aufzeichnungsträgerzugeinrichtung
- 55 =: Teleskopschienen
- S2 =: Sensor, optischer Sensor
- S1 =: Sensor, Hallsensor
- 56 =: Gebläse, drucklufterzeugende Einrichtung
- 57 =: eingangsseitiges Zugrollenpaar
- 58 =: Transportrolle
- 59 =: Hebel
- 60 =: Andruckrolle
- 61 =: ausgangsseitiges Zugrollenpaar
- 62 =: Transportrolle
- 63 =: Schwenkhebel
- 64 =: Andruckrolle
- 65 =: Verbindungskanal
- 66 =: mittiges Zugrollenpaar
- 67 =: Transportrolle
- 68 =: Andruckrolle
- 69 =: Drehachse
- 70 =: Stellmotor
- 71 =: Nocken
- 72 =: Ansatz
- 73 =: Stellmotor
- 74 =: Nocken
- 75 =: Ansatz
- 76 =: Druckfeder
- 77 =: Riemen
- 78 =: zentraler Antriebsmotor
- 79 =: Zentriertrichter
- 80 =: Ablenkblech, Weiche
- 81 =: Ausgabekanal
- 82 =: Träger
- 83 =: Modulgehäuse
- 84 =: Teleskopschienen
- 85 =: Zentrierführungen
- 86 =: Zentrierstifte
- 86/1 =: Stecker, Schalter, Abtaster
- 87 =: Zentriertrichter
- 88 =: Transportrolle in der Zuführeinrichtung
- 89 =: Andruckrolle
- 90 =: Ketten
- 91 =: Ausgabekanal
- 92 =: Bedienfeld, Display
- 100 =: Lagerzapfen
- 101 =: Halterung
- 60/1, 60/2, 60/3 =: Andruckrollen
- 102 =: Federblech, Andruckrollenlager
- 103 =: Ablenkblech, Weiche
- 104 =: Druckfeder
- 105 =: Zapfen
- 106 =: Auslenkelement, Rollelement, Kugellager
- 107 =: Rückholfeder
- 108 =: Drehachse der Kurvenscheibe
- 109 =: Kurvenscheibe
- 110/1, 110/2, 110/3 =: Auskehlungen,Raststellungen
- 111 =: Anschlag
- 112 =: Umlenkkanal
- 113 =: Gehäuseelement, Seitenteil
- 114 =: Kegelzahnrad
- 115 =: Stellachse
- 116 =: Feder
- 117 =: Positionierelement
- 117/1,117/2 =: Ansätze, Stützelemente
- 118 =: Kegelzahnrad
- 119 =: Nut
- 120 =: Auflagebereich
- 121 =: Bedienhebel
- 122 =: Markierung auf dem Bedienhebel
- 123 =: Schaltstellungsmarkierung

## Patentansprüche

1. Druckeinrichtung zum wahlweise ein- oder doppelseitigen Bedrucken eines bandförmigen Aufzeichnungsträgers (10) mit
- einem Zwischenträger (11) mit zugehörigen Tonerbilder erzeugenden Aggregaten (12,13,14,16), einer die Tonerbilder auf die Aufzeichnungsträger (10) übertragende Umdruckstation (15) und einer Fixierstation (18), die jeweils eine nutzbare Breite von mindestens der doppelten Bandbreite eines doppelseitig zu bedruckenden Aufzeichnungsträgers (10) haben,
- einem Rückführkanal (29) mit Transportmitteln, um den doppelseitig zu bedruckenden Aufzeichnungsträger nach dem Bedrucken der Vorderseite von der Fixierstation (18) über einen Verbindungskanal (65) zu einer Wendeeinrichtung (28) zu führen, in der er gewendet und zum Bedrucken der Rückseite erneut der Umdruckstation (15) zugeführt wird, **dadurch gekennzeichnet**, daß die Transportmittel umfassen:
- eine eingangsseitig zum Verbindungskanal (65) angeordnete steuerbare, motorisch angetriebene Transporteinrichtung mit mindestens einer Transportrolle (58) und einer an die Transportrolle (58) an- und abschwenkbaren, mindestens eine Andruckrolle (60,60/1,60/2,60/3) aufweisenden Andruckwalzeneinheit (101,59) mit zugeordneter Weiche (80,103), die im geöffneten Verschwenkzustand einen Durchgangskanal (81) für einen nur einseitig zu bedruckenden Aufzeichnungsträger (10) bildet und im Anschwenkzustand den doppelseitig zu bedruckenden Aufzeichnungsträger (10) um die Transportrolle (58) in den Verbindungskanal (65) zur Wendeeinrichtung (28) leitet.

2. Druckeinrichtung nach Anspruch 1 mit einer ausgangsseitig zum Verbindungskanal (65) angeordneten steuerbaren, motorisch angetriebenen Transporteinrichtung mit mindestens einer Transportrolle (62) und mindestens einer Andruckrolle (64), die relativ zueinander verschwenkbar gelagert sind, wobei die Kanalweite des Verbindungskanals (65) so bemessen ist, daß ein Ausknicken des Aufzeichnungsträgers (10) weitgehend verhindert wird.

3. Druckeinrichtung nach einem der Ansprüche 1 oder 2 wobei der Verbindungskanal (65) eine Länge hat, die kürzer ist als der Falzabstand eines zu bedruckenden, vorgefalteten Aufzeichnungsträgers (10).

4. Druckeinrichtung nach einem der Ansprüche 1 bis 3 mit einer zusätzlichen im Verbindungskanal (65) angeordneten motorisch angetriebenen, steuerbaren Transporteinrichtung mit mindestens einer Transportrolle (67) und mindestens einer Andruckrolle (68), die relativ zueinander verschwenkbar gelagert sind.

5. Druckeinrichtung nach einem der Ansprüche 1 bis 4 mit einer mindestens der eingangsseitigen Transporteinrichtung des Verbindungskanals (65) zugeordnete Einrichtung (73,74,109) zum Einstellen der Friktionskraft auf den Aufzeichnungsträger (10).

6. Druckeinrichtung nach Anspruch 5 mit einem an der oder den Andruckrollen (60,64) angreifenden Nocken (74,71,109) zur Veränderung der Andruckkraft.

7. Druckeinrichtung nach einem der Ansprüche 1 bis 6 mit einem zentralen Antrieb (78) für die Transporteinrichtungen (57,61,66) des Verbindungskanals (65).

8. Druckeinrichtung nach einem der Ansprüche 1 bis 7 wobei die eingangsseitige Transporteinrichtung eine über eine Auslenkeinrichtung (109,106) verschwenkbare Halterung (101) mit der mindestens einer darauf federnd gelagerten Andruckrolle (60,60/1,60/2,60/3) aufweist, in deren Schwenkbereich sich die Transportrolle (58) befindet, wobei die Andruckrolle (60,60/1,60/2,60/3) den Aufzeichnungsträger (10) mit einer von der Auslenklage der Halterung (101) abhängenden Andruckkraft an die Transportrolle (58) andrückt, wobei dieser Halterung die Weiche (103) zugeordnet ist.

9. Druckeinrichtung nach Anspruch 8 wobei sich auf der Halterung (101) die Weiche (103) federnd abstützend, verschwenkbar gelagert angeordnet ist, in dessen Schwenkbereich ein Anschlag (111) derart angeordnet ist, daß sich die Weiche (103) beim Anschwenken der Andruckrollen (60,60/1,60/2,60/3) an die Transportrolle (58) entsprechend einer vorgebbaren Kanalweite anlegt.

10. Druckeinrichtung nach einem der Ansprüche 8 oder 9 wobei die Weiche (103) eine sich über die Breite der Transportrolle (58) erstreckende Gleitfläche aufweist und das Öffnungen zur Aufnahme der Andruckrollen (60,60/1, 60/2,60/3) enthält.

11. Druckeinrichtung nach einem der Ansprüche 8 bis 10 mit einem auf der Halterung (101) befestigten, die Andruckrollen (60,60/1,60/2,60/3) aufnehmenden Blattfederelement (102).

12. Druckeinrichtung nach einem der Ansprüche 8 bis 11 mit einer Auslenkeinrichtung (109,106), die eine ein Kurvenprofil mit Rastvertiefungen (110/1,110/2,110/3) aufweisende Kurvenscheibe (109) enthält, auf deren Kurvenfläche sich ein mit der Halterung (101) verbundenes Auslenkelement (106) abstützt.

13. Druckeinrichtung nach Anspruch 12, wobei das Auslenkelement (106) als kugelgelagertes Rollenelement ausgebildet ist.

14. Druckeinrichtung nach einem der Ansprüche 8 bis 13 mit einem mechanisch entkoppelbaren Stellantrieb mit einer ein Kegelzahnrad (114) formschlüssig aufnehmenden, die Auslenkeinrichtung (109,106) antreibenden Drehachse (108), einer winkelig zur Drehachse (108) angeordneten Stellachse (115), auf der sich drehgesichert ein entgegen einer Federkraft (116) über ein Positionierelement (117) axialverschiebliches und damit in und außer Eingriff mit dem Kegelzahnrad (114) bringbares weiteres Kegelzahnrad (118) befindet, wobei das Positionierelement (117) das weitere Kegelzahnrad (118) drehbeweglich aufnimmt und sich im Eingriffszustand der Kegelzahnräder über Stützelemente (117/1,117/2) auf der Drehachse (108) positionsgesichert abstützt.

15. Druckeinrichtung nach Anspruch 14 mit einem mit der Stellachse (115) formschlüssig verbundenen Betätigungshebel (121).

16. Druckeinrichtung nach einem der Ansprüche 14 oder 15, wobei mindestens eines der Stützelemente (117/1,117/2) des Positionierelements (117) in eine Positioniernut (119) eingreift, die in definierter Lage zum Kegelzahnrad (114) auf der Drehachse (108) angeordnet ist.

17. Druckeinrichtung nach einem der Ansprüche 1 bis 16 wobei die Wendeeinrichtung (28) eine automatische Einfädeleinrichtung für den Aufzeichnungsträger (10) aufweist.

18. Druckeinrichtung nach Anspruch 17 mit einer Wendeeinrichtung (28) mit
- einem Papiereinlaufkanal (30) und einem Papierauslaufkanal (31), die nebeneinander angeordnet sind;
- einer den über den Papiereinlaufkanal (30) zugeführten Aufzeichnungsträger (10) seitlich umlenkenden ersten Schrägumlenkvorrichtung (32);
- einer der ersten Schrägumlenkvorrichtung (32) in Papiertransportrichtung nachgeordneten ersten Umkehreinrichtung (34) zur Rückführung des Aufzeichnungsträgers (10) hinter den Papierkanälen bis in den Bereich einer etwa parallel zur ersten Umkehreinrichtung (34) angeordneten, den Aufzeichnungsträger (10) erneut umkehrenden zweiten Umkehreinrichtung (36);
- einer der zweiten Umkehreinrichtung (36) nachgeordneten, den Aufzeichnungsträger (10) in den Papierauslaufkanal (31) umlenkenden zweiten Schrägumlenkvorrichtung (37) und
- einer Einfädeleinrichtung für den Aufzeichnungsträger (10) mit einem um die Umkehreinrichtungen (34,36) geführten motorisch angetriebenen Greifelement (46), das Greifmittel (49) für den Aufzeichnungsträgeranfang aufweist, wobei zum Einfädeln in die Wendeeinrichtung der Aufzeichnungsträgeranfang im Bereich der ersten Schrägumlenkvorrichtung (32) erfaßt und über die Umkehreinrichtungen (34,36) und die zweite Schrägumlenkvorrichtung (37) bis in den Bereich des Papierauslaufkanales (31) transportiert wird.

19. Druckeinrichtung nach einem der Ansprüche 1 bis 18 mit einer Stapeleinrichtung (22/1) für den Aufzeichnungsträger, die eine mindestens bis in den Ausgangsbereich des Durchgangskanals (81) der Transporteinrichtung höhenverschiebliche Zuführeinrichtung (21) aufweist.

## Claims

1. Printing device for optionally printing one or both sides of a strip-like recording medium (10), having
- an intermediate substrate (11) with associated units (12, 13, 14, 16) that generate toner images, a transfer-printing station (15) that transfers the toner images to the recording medium (10), and a fixing station (18), each of which has a usable width of at least twice the strip width of a recording medium (10) to be printed on both sides,
- a feedback channel (29) with transport means in order to feed the recording medium to be printed on both sides, after printing the front side, from the fixing station (18), via a connecting channel (65), to a turning device (28), in which the medium is turned and fed to the transfer-printing station (15) again to print the rear side, characterized in that the transport means comprise:
- a controllable, motor-driven transport device, which is arranged on the inlet side of the connecting channel (65), has at least one transport roller (58), and has a pressure-roller unit (101, 59) which can be pivoted against and away from the transport roller (58) and has at least one pressure roller (60, 60/1, 60/2, 60/3) and an associated diverter (80, 103) which, in the open, pivoted-out state, forms a passage channel (81) for a recording medium (10) to be printed only on one side and, in the pivoted-in state, leads the recording medium (10) to be printed on both sides around the transport roller (58) into the connecting channel (65) and to the turning device (28).

2. Printing device according to Claim 1, having a controllable, motor-driven transport device, which is arranged on the outlet side of the connecting channel (65) and has at least one transport roller (62) and at least one pressure roller (64), which are mounted such that they can be pivoted in relation to each other, the channel width of the connecting channel (65) being dimensioned such that buckling of the recording medium (10) is largely prevented.

3. Printing device according to one of Claims 1 or 2, the connecting channel (65) having a length that is shorter than the crease spacing of a pre-folded recording medium (10) to be printed.

4. Printing device according to one of Claims 1 to 3, having an additional motor-driven, controllable transport device, which is arranged in the connecting channel (65) and has at least one transport roller (67) and at least one pressure roller (68), which are mounted such that they can be pivoted in relation to each other.

5. Printing device according to one of Claims 1 to 4, having a device (73, 74, 109) which is assigned to at least the inlet-side transport device of the connecting channel (65) and is intended for setting the friction force on the recording medium (10).

6. Printing device according to Claim 5, having a cam (74, 71, 109) which acts on the pressure roller or rollers (60, 64) in order to change the pressing force.

7. Printing device according to one of Claims 1 to 6, having a central drive (78) for the transport devices (57, 61, 66) of the connecting channel (65).

8. Printing device according to one of Claims 1 to 7, the input-side transport device having a holder (101) that can be pivoted via a deflection device (109, 106) and has at least one pressure roller (60, 60/1, 60/2, 60/3) that is resiliently mounted on the said holder and within whose pivoting range the transport roller (58) is located, the pressure roller (60, 60/1, 60/2, 60/3) pressing the recording medium (10) against the transport roller (58) with a pressing force that depends on the deflected position of the holder (101), a diverter (103) being assigned to this holder.

9. Printing device according to Claim 8, the diverter (103) being arranged on the holder (101) such that it is resiliently supportively and pivotably mounted, and a stop (111) being arranged within the pivoting range of the said diverter in such a way that, when the pressure rollers (60, 60/1, 60/2, 60/3) are pivoted in, the diverter (103) rests on the transport roller (58) in accordance with a predefinable channel width.

10. Printing device according to either of Claims 8 and 9, the diverter (103) having a sliding surface that extends over the width of the transport roller (58), and containing openings to accommodate the pressure rollers (60, 60/1, 60/2, 60/3).

11. Printing device according to one of Claims 8 to 10, having a leaf-spring element (102) that is fastened to the holder (101) and accommodates the pressure rollers (60, 60/1, 60/2, 60/3).

12. Printing device according to one of Claims 8 to 11, having a deflection device (109, 106) which contains a cam disc (109) having a cam profile with latching depressions (110/1, 110/2, 110/3), on whose cam face there is supported a deflection element (106) that is connected to the holder (101).

13. Printing device according to Claim 12, the deflection element (106) being designed as a ball-bearing-mounted roller element.

14. Printing device according to one of Claims 8 to 13, having a mechanically disengageable actuating drive with an axle (108) that accommodates a bevel gear wheel (114) in a positively locking manner and drives the deflection device (109, 106), an actuating axle (115) that is arranged at an angle to the axle (108) and on which, secured against rotation, there is a further bevel gear wheel (118) which can be displaced axially via a positioning element (117), counter to a spring force (116), and hence brought into and out of engagement with the bevel gear wheel (114), the positioning element (117) accommodating the further bevel gear wheel (118) so that it can rotate and, when the bevel gear wheels are engaged, being supported in a positionally secure manner on the axle (108) by means of supporting elements (117/1, 117/2)

15. Printing device according to Claim 14, having an actuating lever (121) that is positively connected to the actuating axle (115).

16. Printing device according to either of Claims 14 and 15, at least one of the supporting elements (117/1, 117/2) of the positioning element (117) engaging in a positioning groove (119) which is arranged on the axle (108) in a position that is defined with respect to the bevel gear wheel (114).

17. Printing device according to one of Claims 1 to 16, the turning device (28) having an automatic threading device for the recording medium (10).

18. Printing device according to Claim 17, having a turning device (28) with
- a paper inlet channel (30) and a paper outlet channel (31), which are arranged beside each other;
- a first oblique turning device (32), which turns sideways the recording medium (10) fed via the paper inlet channel (30);
- a first reversing device (34), which is arranged downstream of the first oblique turning device (32) in the paper transport direction, for feeding the recording medium (10) back, behind the paper channels, into the region of a second reversing device (36), which is arranged approximately parallel to the first reversing device (34) and reverses the recording medium (10) again;
- a second oblique turning device (37), which is arranged downstream of the second reversing device (36) and turns the recording medium (10) into the paper outlet channel (31), and
- a threading device for the recording medium (10), having a motor-driven gripping element (46) which is guided around the reversing devices (34, 36), and having gripping means (49) for the recording medium start, it being the case that, in order to be threaded into the turning device, the recording medium start is gripped in the region of the first oblique turning device (32) and is transported, via the reversing devices (34, 36) and the second oblique turning device (37), into the region of the paper outlet channel (31).

19. Printing device according to one of Claims 1 to 18, having a stacking device (22/1) for the recording medium, this stacking device having a feed device (21) that is vertically adjustable at least into the starting region of the passage channel (81) of the transport device.

## Revendications

1. Dispositif d'impression pour imprimer sélectivement un support d'enregistrement (10) en bande, sur une face ou sur les deux faces, comprenant
- un support intermédiaire (11) muni de groupes (12, 13, 14, 16) qui produisent des images de toner correspondantes, une station (15) de report d'impression, qui transfère les images de toner sur les supports d'enregistrement (10), et une station de fixage (18), qui ont chacune une largeur utile au moins égale au double de la largeur de bande du support d'enregistrement (10) à imprimer sur les deux faces,
- un canal de guidage (29) muni de moyens de transport, pour guider le support d'enregistrement à imprimer sur les deux faces, après l'impression de la face avant, depuis la station de fixage (18), en passant par un couloir de communication (65), à un dispositif de retournement (28) dans lequel le support est retourné et renvoyé à la station de report d'impression (15) pour l'impression de la face arrière, caractérisé en ce que les moyens de transpcrt comprennent :
- un dispositif de transport disposé sur le côté d'entrée par rapport au couloir de communication (65), pouvant être commandé, entraîné au moteur, et comprenant au moins un rouleau de transport (58), et une unité (101, 59) de rouleau de pression présentant au moins un rouleau de pression (60, 60/1, 60/2, 60/3), qui peut être mis en pression et hors pression par rapport au rouleau de transport (58) par pivotement, et à laquelle est associée une aiguille (80, 103) qui, dans l'état écarté ouvert, forme un couloir de passage (81) pour un support d'enregistrement (10) à imprimer seulement sur une face et, dans l'état rapproché, fait passer le support d'enregistrement (10) à imprimer sur les deux faces autour du rouleau de transport (58) et le dirige dans le couloir de communication (65) en direction du dispositif de retournement (28).

2. Dispositif d'impression selon la revendication 1, comprenant un dispositif de transport disposé sur le côté de sortie par rapport au couloir de communication (65), entraîné au moteur, et comprenant au moins un rouleau de transport (62) et au moins un rouleau de pression (64), qui sont montés de façon à pouvoir pivoter l'un par rapport à l'autre, la largeur du couloir de communication (65) étant calculée de manière à éviter pratiquement toute formation de coudes dans le support d'enregistrement (10).

3. Dispositif d'impression selon une des revendications 1 ou 2, dans lequel le couloir de communication (65) présente une longueur qui est plus courte que l'écartement des plis d'un support d'enregistrement (10) préalablement plié qu'il s'agit d'imprimer.

4. Dispositif d'impression selon une des revendications 1 à 3, comprenant un dispositif de transport additionnel, disposé dans le couloir de communication (65), entraîné au moteur et pouvant être commandé, qui comprend au moins un rouleau de transport (67) et au moins un rouleau de pression (68), qui sont montés de façon à pouvoir pivoter l'un par rapport à l'autre.

5. Dispositif d'impression selon une des revendications 1 à 4, comprenant un dispositif (73, 74, 109) associé au moins au dispositif de transport disposé sur le côté d'entrée du couloir de communication (65), et qui est destiné à régler la force de friction exercée sur le support d'enregistrement (10).

6. Dispositif d'impression selon la revendication 5, comprenant une came (74, 71, 109) attaquant le ou les rouleaux de pression (60, 64), afin de faire varier la force de pression.

7. Dispositif d'impression selon une des revendications 1 à 6, comprenant un entraînement central (78) pour les dispositifs de transport (57, 61, 66) du couloir de communication (65).

8. Dispositif d'impression selon une des revendications 1 à 7, dans lequel le dispositif de transport disposé sur le côté d'entrée présente une monture (101) qu'on peut faire pivoter par l'intermédiaire d'un dispositif d'écartement (109, 106) et qui porte au moins un rouleau de pression (60, 60/1, 60/2, 60/3) qui est tourillonné sur cette monture avec suspension élastique, et dans la plage de pivotement de laquelle se trouve le rouleau de transport (58), le rouleau de pression (60, 60/1, 60/2, 60/3) pressant le support d'enregistrement (10) contre le rouleau de transport (58) avec une force de pression qui dépend de la position d'écartement de la monture (101), l'aiguille (103) étant associée à cette monture.

9. Dispositif d'impression selon la revendication 8, dans lequel l'aiguille (103) est montée mobile en pivotement sur la monture (101) avec suspension élastique, et une butée (111) est agencée dans la plage de pivotement de cette aiguille de manière que l'aiguille (103) s'appuie contre le rouleau de transport (58) selon une largeur de couloir pouvant être prédéterminée lorsque les rouleaux de pression (60, 60/1, 60/2, 60/3) sont rapprochés par pivotement.

10. Dispositif d'impression selon une des revendications 8 ou 9, dans lequel l'aiguille (103) présente une surface de glissement qui s'étend sur la largeur du rouleau de transport (58), et qui présente des ouvertures pour recevoir les rouleaux de pression (60, 60/1, 60/2, 60/3).

11. Dispositif d'impression selon une des revendications 8 à 10, comprenant un élément (102) formant ressort lame fixé à la monture (101) et qui reçoit les rouleaux de pression (60, 60/1, 60/2, 60/3).

12. Dispositif d'impression selon une des revendications 8 à 11, comprenant un dispositif d'écartement (109, 106) qui comprend une came disque (109) possédant un profil de came qui présente des évidements d'arrêt (110/1, 110/2, 110/3), et sur la surface de came de laquelle s'appuie un élément d'écartement (105) relié à la monture (101).

13. Dispositif d'impression selon la revendication 12, dans lequel l'élément d'écartement (106) est constitué par un élément du type galet monté sur billes.

14. Dispositif d'impression selon une des revendications 8 à 13, comprenant un entraînement de réglage désaccouplable par voie mécanique et qui comprend un axe rotatif (108) portant un pignon conique (114) solidaire par correspondance de formes et entraînant le dispositif d'écartement (109, 106), un axe de réglage (115) disposé en formant un angle avec l'axe rotatif (108) et sur lequel est monté, solidairement en rotation, un autre pignon conique (118) qui peut être déplacé en translation axiale à l'encontre d'une force élastique (116) au moyen d'un élément de positionnement (117) et qui peut ainsi être mis en prise et hors de prise avec le pignon conique (114), l'élément de positionnement (117) recevant cet autre pignon conique (118) en le laissant libre en rotation et prenant appui sur l'axe rotatif (108), par l'intermédiaire d'éléments d'appui (117/1, 117/2), pour le blocage de la position dans l'état de prise des pignons coniques.

15. Dispositif d'impression selon la revendication 14, comprenant un levier d'actionnement (121) relié à l'axe de commande (115) par une liaison par correspondance de formes.

16. Dispositif d'impression selon une des revendications 14 ou 15, dans lequel au moins un des éléments d'appui (117/1, 117/2) de l'élément de positionnement (117) est engagé dans une gorge de positionnement (119) qui est prévue sur l'axe rotatif (108) dans une position définie par rapport au pignon conique (114).

17. Dispositif d'impression selon une des revendications 1 à 16, dans lequel le dispositif de retournement (28) comprend un dispositif d'enfilage automatique pour le support d'enregistrement (10).

18. Dispositif d'impression selon la revendication 17, comprenant un dispositif de retournement (28) qui comprend lui-même
- un couloir (30) d'entrée du papier et un couloir (31) de sortie du papier, qui sont disposés l'un à côté de l'autre,
- un premier dispositif de renvoi oblique (32) qui renvoie latéralement le support d'enregistrement (10) acheminé par le couloir (30) d'entrée du papier ;
- un premier dispositif de renversement (34) disposé en aval du premier dispositif de renvoi oblique (32) par réféfence au sens du déplacement du papier, qui sert à renvoyer le support d'enregistrement (10) en arrière des couloirs de papier jusque dans la région d'un deuxième dispositif de renversement (36), disposé à peu près parallèlement au premier dispositif de renversement (34) et qui renverse de nouveau le support d'enregistrement (10) ;
- un deuxième dispositif (37) de renvoi oblique, disposé en aval du deuxième dispositif de renversement (36), et qui renvoie le support d'enregistrement (10) dans le couloir (31) de sortie du papier, et
- un dispositif d'enfilage pour le support d'enregistrement (10), comprenant un élément de préhension (46) entraîné au moteur, guidé autour des dispositifs de renversement (34, 36), qui présente des moyens de préhension (49) pour saisir le début du support d'enregistrement, dispositif dans lequel, pour l'enfilage dans le dispositif de retournement, le support d'enregistrement est saisi dans la zone du premier dispositif de renvoi oblique (32) et est déplacé jusque dans la zone du couloir (31) de sortie du papier, en passant sur les dispositifs de renversement (34, 36) et sur le deuxième dispositif de renvoi oblique (37).

19. Dispositif d'impression selon une des revendications 1 à 18, comprenant un dispositif d'empilement (22/1) pour le support d'enregistrement, qui comprend un dispositif d'introduction (21) qui peut être déplacé en hauteur au moins jusque dans la zone de sortie du couloir (81) de passage du dispositif de transport.
